# EUROPÄISCHE PATENTANMELDUNG

(11) **EP 0 355 014 A1**
(43) Veröffentlichungstag der Anmeldung: **21.02.1990**
(21) Anmeldenummer: 89114803.3
(22) Anmeldetag: 10.08.1989
(51) Int. Cl.: E01C 11/22

(54) **Befestigte Erdoberfläche**

(30) Priorität: 19.08.1988 DE 3828209
(71) Anmelder: STRABAG BAU-AG, D-50679 Köln (DE)
(72) Erfinder:
(74) Vertreter: Hennicke, Albrecht, Dipl.-Ing.

(57) **Zusammenfassung**

Befestigte Erdoberfläche, insbesondere Verkehrsfläche, Sportfläche od.dgl., die eine als Dränschicht ausgebildete Deckschicht (18) und eine Tragschicht (17) aufweist, die soviel Hohlräume enthalten, daß sie die Wassermenge eines Katastrophenregens aufnehmen können, der dann an einer Frostschutzschicht (12) vorbei in den Untergrund (11) geleitet wird und dort versickert oder zeitverzögert durch Dränrohre (25) in die Kanalisation gelangt. Hierdurch wird verhindert, daß bei plötzlichen Regenfällen als Vorfluter dienende Gewässer durch einen Schmutzstoß zu stark belastet werden.

## Beschreibung

Die Erfindung betrifft eine befestigte Erdoberfläche, insbesondere Verkehrsfläche, Sportfläche od.dgl., aus einem schüttfähigen oder gießfähigen Material, mit einer auf einem Planum des Untergrundes angeordneten, ungebundenen Frostschutzschicht, einer darüber angeordneten, gebundenen Tragschicht, einer Dichtungsschicht und einer gebundenen, hohlraumreichen Deckschicht aus verschleißfestem Material.

In bebauten Gebieten, namentlich in großen Städten, ist der größte Teil der Erdoberfläche bebaut oder befestigt, wobei Verkehrsflächen, wie Straßen, Plätze und Rollfelder von Flughäfen, aber auch Sportplätze und Freizeiteinrichtungen mit einem mehr oder weniger festen, wasserundurchlässigen Belag versehen sind. Es gibt zwar auch Straßenbeläge mit rauhen, in geringem Maß wasseraufnahmefähigen Deckschichten, die unter der Bezeichnung "Dränasphalt" bekannt sind. Diese Dränasphalte haben den Zweck, ein Aufschwimmen (Aquaplaning) der Reifen bei Regen zu verhindern, die Geräusche der über die Fahrbahn rollenden Fahrzeuge zu verringern und die Bildung von Sprühfahnen zu vermeiden.

In Trockenperioden des Sommers sammeln sich in bebauten Gebieten auf den befestigten Oberflächen größere Mengen Schmutz und Staub an. Wenn Regen einsetzt, werden Schmutz und Staub von den Dächern und befestigten Verkehrsflächen abgespült und in sehr kurzer Zeit auf einmal durch das Kanalisationsnetz in einen Vorfluter, beispielsweise in einen Fluß oder Bach, geleitet. Das Wasser in diesen Flüssen, Bächen und Seen wird hierdurch in sehr kurzer Zeit mit sehr vielen in den Trockenperioden angesammelten Stoffen belastet, die zu Sauerstoffmangel im Wasser führen, der ein Fischsterben zur Folge haben kann und die Selbstreinigungskraft der natürlichen Gewässer stark beeinträchtigt und sogar zum Erliegen bringen kann.

Aufgabe der Erfindung ist es, die plötzliche Einleitung von viel Staub und Schmutz in ein Gewässer bei plötzlich einsetzenden starken Niederschlägen auf befestigten Erdoberflächen weitgehend zu verhindern.

Diese Aufgabe wird mit der Erfindung dadurch gelöst, daß die Deckschicht und die Tragschicht der befestigten Erdoberfläche als Dränschichten ausgebildet sind und so viel Hohlräume enthalten, daß sie die Wassermenge eines Katastrophenregens aufnehmen können, und daß die Dichtungsschicht die Oberseite und die Seitenflanken der Frostschutzschicht bis zum Untergrund abdeckt.

Durch diese Ausgestaltung wird erreicht, daß mindestens der größte Teil der gesamten Wassermenge eines Fünf- oder Zehn-Minuten-Regens und die mit ihm abgespülten Staub- und Schmutzmengen in der befestigten Oberfläche selbst gespeichert werden und von dort aus in den Untergrund gelangen und versickern oder zeitverzögert in das Kanalnetz abgegeben werden.

Ist der Untergrund unter der befestigten Erdoberfläche auch nur teilweise durchlässig, gelangt ein sehr großer Teil des Niederschlagswassers nicht mehr in die Kanalisation, sondern versickert im Boden, wo er in vorteilhafter Weise auch zur Versorgung von Pflanzen und Straßenbäumen beiträgt, die in ausgesparten Teilbereichen der befestigten Erdoberfläche angeordnet sind. Da die Frostschutzschicht nicht nur an ihrer Oberseite, sondern auch an ihren Seitenflanken bis zum Untergrund hin von einer wasserundurchlässigen Dichtungsschicht abgedeckt ist, kann das in den darüberliegenden Deck- und Tragschichten gespeicherte und in den Untergrund versickernde Oberflächenwasser nicht ins Innere der ungebundenen Frostschutzschicht gelangen. Es breitet sich vielmehr nur in tieferen, nicht frostgefährdeten Bodenschichten aus und gelangt in Bereiche seitlich neben den tragenden Verkehrsflächen, die, wie Bürgersteige und unbefestigte Randstreifen, keine hohen Verkehrsbelastungen aufnehmen müssen und in denen Frosteinwirkungen unbedenklich sind.

Um zu verhindern, daß versickerndes Oberflächenwasser bei wenig durchlässigem Untergrund von unten her in die Frostschutzschicht eindringt, kann zwischen Frostschutzschicht und Untergrund eine zusätzliche Dichtungsschicht angeordnet sein. Der Untergrund unter dem Planum soll mindestens bis zu einer der Dicke der Tragschicht entsprechenden Tiefe aus wasserdurchlässigem Material bestehen, das im Bodenersatzverfaharen eingebracht werden kann, wenn der anstehende Boden selbst nicht ausreichend wasserdurchlässig ist.

Um das aus Deckschicht und Tragschicht auf der zweckmäßig mit Gefälle nach außen angeordneten, undurchlässigen Dichtungsschicht abfließende Wasser aufzunehmen und weiterzuleiten, können seitlich neben der Tragschicht und/oder der Frostschutzschicht oder in zwischen befestigten Flächen angeordneten, nicht oder nur bedingt tragfähigen Bereichen Sickerräume angeordnet sein, die mit dem Untergrund und/oder einem Abwasserkanal in Verbindung stehen. Diese Sickerräume können in einfacher Weise mit grobstückigem Material gefüllte Sickergräben (Rigolen) sein, die sehr einfach und mit geringen Kosten hergestellt werden können und das Oberflächenwasser aufnehmen und in den Untergrund leiten.

In den Sickerräumen können aber auch Dränrohre angeordnet werden, die an ein Kanalisationsnetz angeschlossen sind. Diese Dränrohre nehmen das in der Deckschicht und der Tragschicht gespeicherte Niederschlagswasser auf, das nach und nach in die Sickerräume abfließt, und führen es zeitverzögert in das Kanalisationsnetz ab. Die Anordnung solcher Dränrohre unter Bürgersteigen und in unbefestigten Seitenstreifen der Fahrbahnen ist wesentlich kostengünstiger als ein Regenwasserkanal. Außerdem sind Regenwassereinläufe am Straßenrand neben den Bürgersteigen nicht erforderlich.

Um die erwünschte hohe Wasseraufnahmefähigkeit der Verkehrsflächen, Sportflächen od.dgl. zu erreichen, nehmen die Hohlräume von Deckschicht und Tragschicht zweckmäßig mehr als 5 Vol.-%, vorzugsweise mehr als 15 Vol.-% des gesamten von Deckschicht und Tragschicht erfüllten Raumes ein. Die wasserundurchlässigen Dichtungsschichten dagegen sollen höchstens einen Hohlraumgehalt von 5 Vol.-% haben.

Die Deckschicht und die Tragschicht werden nach den technischen Regeln des Straßenbaues zusammengesetzt, wobei die Deckschicht Zuschlagstoffe mit einer Korngröße von 0/11 mm und die Tragschicht Zuschlagstoffe mit einer Korngröße von 0/32 mm enthält. Bei richtiger Zugabe von Bindemittel erreichen Deckschicht und Tragschicht hierdurch eine hohe Porosität im Haufwerk, die sie befähigt, große Wassermengen aufzunehmen.

Die Deckschicht und/oder die Tragschicht können mit einem hydraulischen oder einem bituminösen Bindemittel gebunden sein und die Deckschicht kann eine ausreichend glatte Oberfläche erhalten, wie sie für einen Straßenbelag erwünscht ist.

Die Zuschlagstoffe für Straßen, Plätze und Rollbahnen bestehen in der Regel aus gebrochenem Gestein. Für Sportplätze und andere befestigte Flächen können aber auch andere Zuschlagstoffe, wie Korkschrot, Gummiraspeln, Hochofenschlacken od.dgl. verwendet werden. Wesentlich ist nur, daß auch aus solchen Stoffen hergestellte Beläge genügend Hohlräume aufweisen, um die großen Wassermengen eines Katastrophenregens aufnehmen zu können.

Weitere Merkmale und Vorteile der Erfindung ergeben sich aus der nachfolgenden Beschreibung und der Zeichnung, in der eine bevorzugte Ausführungsform einer befestigten Erdoberfläche, nämlich eine Stadtstraße, in einem schematischen Querschnitt dargestellt ist.

Auf einem Planum 10 eines wasserdurchlässigen Untergrundes 11, beispielsweise einer im wesentlichen aus Kiessanden bestehenden Bodenschicht, ist eine Frostschutzschicht 12 aufgebracht, die eine Dicke T von etwa 80 cm hat, so daß sie vom Frost nicht durchdrungen werden kann und das Planum 10 des Untergrundes 11 in einer frostfreien Tiefe liegt.

Die Frostschutzschicht 12 wird an ihrer Oberseite 13 und an ihren Seitenflanken 14 und 15 von einer Dichtungsschicht 16 abgedeckt, die aus einer Kunststoffolie bestehen kann, vorzugsweise aber aus einer bituminösen Dichtungsschicht besteht, die einen Hohlraumgehalt von ≦ 5 Vol.-% hat. Die Seitenflanken 14 und 15 können auch flach geneigt sein; wichtig ist aber, daß die Dichtungsschicht 16 bis zum Untergrund 11 reicht.

Auf der Dichtungsschicht 16 ist eine Tragschicht 17 aus Asphaltbeton oder Zementbeton angeordnet, die eine Dicke von etwa 20 cm hat. Die Zuschlagstoffe der Tragschicht haben eine Korngröße von 0/32 mm. Die Tragschicht ist so aufgebaut, daß ihr Hohlraumgehalt ≧ 15 Vol.-% beträgt.

Man erkennt aus der Zeichnung, daß die Tragschicht 17 auch längs der Seitenflanken 14 und 15 der Frostschutzschicht 12 bis auf das Planum 10 heruntergeführt ist. Auf der Oberfläche der Tragschicht 17 ist eine Deckschicht 18 aufgebracht, die ebenfalls nach den Regeln des Straßenbaues zusammengesetzt ist und Zuschlagstoffe mit einer Korngröße 0/11 mm enthält, die mit einem hydraulischen oder einem bituminösen Bindemittel gebunden sind, wobei ein bituminöses Bindemittel bevorzugt wird. Die Deckschicht hat ebenfalls ein großes Hohlraumvolumen, das mindestens 5 Vol.-%, zweckmäßig jedoch 15 Vol.-% oder mehr betragen soll.

Unter einem rechts der von der Deckschicht 18 gebildeten Fahrbahn 19 angeordneten Bürgersteig 20 und in dem links der Fahrbahn 19 vorhandenen, unbefestigten Randstreifen 21 befinden sich Sickerräume 22 bzw. 23 aus durchlässigem Bodenmaterial, beispielsweise Sand, Kies oder Kies-Sand-Gemische, in die das in den Hohlräumen von Deckschicht 18 und Tragschicht 17 gespeicherte Wasser ausfließen kann, wie dies in der Zeichnung durch die kleinen Pfeile angedeutet ist. Das Wasser kann von hier aus und auch von den die Seitenflanken 14 und 15 bedeckenden Bereichen der Tragschicht 17 in den Untergrund 11 versickern, der mindestens bis zu einer Tiefe t aus wasserdurchlässigem Material bestehen soll, wobei die Tiefe t mindestens der Dicke D von Deckschicht 18 und Tragschicht 17 entspricht.

Um zu verhindern, daß Wasser aus dem Untergrund 11 von unten her in die Frostschutzschicht 12 gelangt, kann unter der Frostschutzschicht 12 auf dem Planum 10 eine zusätzliche, wasserundurchlässige Dichtungsschicht aus Bitumen, Kunststoff oder Metallfolien angeordnet sein.

Wenn der Untergrund 11 nicht ausreichend durchlässig ist oder nicht genügend Wasser aufnehmen kann, wird in dem Sickerraum 22 unter dem Bürgersteig 20 ein Dränrohr 25 angeordnet, das an ein hier nicht näher dargestelltes Kanalisationsnetz angeschlossen wird. Ein gleiches Dränrohr kann natürlich auch in dem Sickerraum 23 des unbefestigten Randstreifens 21 vorgesehen werden. Hier ist es aber auch möglich, in noch einfacherer Weise einen Sickergraben 26, eine sogenannte"Rigole", anzulegen, der mit grobstückigem Material, beispielsweise grobem Kies oder Schotter, angefüllt wird, an seiner Oberseite aber zweckmäßig mit Erde abgedeckt wird, in die dann Rasen 27 eingesät werden kann.

Die Erfindung ist nicht auf das dargestellte und beschriebene Ausführungsbeispiel beschränkt, sondern es sind mehrere Änderungen und Ergänzungen möglich, ohne den Rahmen der Erfindung zu verlassen. Beispielsweise ist es möglich, Deckschicht und Tragschicht aus anderen Stoffen herzustellen, die eine ausreichende Haufwerksporigkeit haben. Es ist auch möglich, im Untergrund Sickergräben vorzusehen, die das aus Deckschicht und Tragschicht ausfließende Wasser über größere Flächen verteilen oder in durchlässigere Bodenschichten ableiten.

## Patentansprüche

1. Befestigte Erdoberfläche, insbesondere Verkehrsfläche, Sportfläche od.dgl., aus einem schüttfähigen oder gießfähigen Material, mit einer auf einem Planum des Untergrundes angeordneten, ungebundenen Frostschutzschicht, einer darüber angeordneten, gebundenen Tragschicht, einer Dichtungsschicht und einer gebundenen, hohlraumreichen Deckschicht aus verschleißfestem Material, **dadurch gekennzeichnet,** daß die Deckschicht (18) und die Tragschicht (17) als Dränschicht ausgebildet sind und soviel Hohlräume enthalten, daß sie die Wassermenge eines Katastrophenregens aufnehmen können, und daß die Dichtungsschicht (16) die Oberseite (13) und die Seitenflanken (14 und 15) der Frostschutzschicht (12) bis zum Untergrund (11) abdeckt.

2. Erdoberfläche nach Anspruch 1, **dadurch gekennzeichnet,** daß zwischen Frostschutzschicht (12) und Untergrund (11) eine zusätzliche Dichtungsschicht (24) angeordnet ist.

3. Erdoberfläche nach Anspruch 1 oder 2, **dadurch gekennzeichnet,** daß der Untergrund (11) unter der dem Planum (10) mindestens bis zu einer der Dicke (S) der Tragschicht (17) entsprechenden Tiefe (t) aus wasserdurchlässigem Material besteht.

4. Erdoberfläche nach einem der Ansprüche 1 bis 3, **dadurch gekennzeichnet,** daß seitlich neben der Tragschicht (17) und/oder der Frostschutzschicht (12) oder in zwischen befestigten Flächen angeordneten, nicht oder nur bedingt tragfähigen Berei chen (20, 21) Sickerräume (22, 23) angeordnet sind, die mit dem Untergrund (11) und/oder einem Abwasserkanal in Verbindung stehen.

5. Erdoberfläche nach einem der Ansprüche 1 bis 4, **dadurch gekennzeichnet,** daß die Sickerräume mit grobstückigem Material gefüllte Sickergräben (Rigolen) (26) sind.

6. Erdoberfläche nach einem der Ansprüche 1 bis 5, **dadurch gekennzeichnet,** daß in den Sickerräumen (22) Dränrohre (25) angeordnet sind, die an ein Kanalisationsnetz angeschlossen sind.

7. Erdoberfläche nach einem der Ansprüche 1 bis 6, **dadurch gekennzeichnet,** daß der Hohlraumgehalt der Deckschicht (18) und der Tragschicht (17) ≧ 5 Vol.-%, vorzugsweise ≧ 15 Vol.-% beträgt.

8. Erdoberfläche nach einem der Ansprüche 1 bis 7, **dadurch gekennzeichnet,** daß die Dichtungsschichten (16, 24) einen Hohlraumgehalt von ≦ 5 Vol.-% haben.

9. Erdoberfläche nach einem der Ansprüche 1 bis 8, **dadurch gekennzeichnet,** daß die Deckschicht (18) und die Tragschicht (17) nach den technischen Regeln des Straßenbaues zusammengesetzt sind, wobei die Deckschicht (18) Zuschlagstoffe mit einer Korngröße 0/11 mm und die Tragschicht (17) Zuschlagstoffe mit einer Korngröße 0/32 mm enthält.

10. Erdoberfläche nach einem der Ansprüche 1 bis 9, **dadurch gekennzeichnet,** daß die Deckschicht (18) und/oder die Tragschicht (17) mit einem hydraulischen Bindemittel gebunden ist.

11. Erdoberfläche nach einem der Ansprüche 1 bis 10, **dadurch gekennzeichnet,** daß die Deckschicht (18) und/oder die Tragschicht (17) mit einem bituminösen Bindemittel gebunden ist.
